# EUROPÄISCHE PATENTSCHRIFT

(11) **EP 0 179 824 B1**
(45) Veröffentlichungstag und Bekanntmachung des Hinweises auf die Patenterteilung: **25.01.1989**
(21) Anmeldenummer: 85901951.5
(22) Anmeldetag: 30.04.1985
(51) Int. Cl.: B01F 13/08, B01L 11/00

(54) **GERÄT ZUM RÜHREN ODER PUMPEN**
DEVICE FOR STIRRING OR PUMPING
DISPOSITIF POUR AGITER OU POMPER

(30) Priorität: 07.05.1984 CH 2204/84
(43) Veröffentlichungstag der Anmeldung: 07.05.1986
(73) Patentinhaber: RUFER, Dieter Alex, 6020 Emmenbrücke (CH)
(72) Erfinder: RUFER, Dieter Alex, 6020 Emmenbrücke (CH)
(74) Vertreter: Feldmann, Clarence Paul
(86) Internationale Anmeldenummer: CH8500067
(87) Internationale Veröffentlichungsnummer: WO8505046

(56) Entgegenhaltungen:
- CH-A- 612 855
- DE-A- 3 320 377
- DE-B- 1 151 246
- DE-C- 316 499
- FR-A- 914 320
- FR-A- 2 343 501
- FR-A- 2 486 820
- US-A- 4 131 370
- US-A- 4 162 855
- Patents Abstracts of Japan, Vol. 1, No. 40, 21 April 1977, see page 2683M76

## Beschreibung

Die vorliegende Erfindung bezieht sich auf ein Gerät zum Rühren oder Pumpen, wobei ein in einem Gefäss oder Rohr frei drehbares und geeignet geformter magnetischer Rotor von einem drehenden Magnetfeld angetrieben wird.

Durch Rühren werden Flüssigkeits- oder Gasteilchen in eine zirkulierende Bewegung versetzt, wodurch vor allem Konzentrations- und Temperaturunterschiede rascher ausgeglichen werden. Rühren beschleunigt den Lösevorgang von Feststoffen und Gasen, wie auch den Stofftransport bei Extraktionen und hat bei der Durchführung von chemischen Reaktionen eine sehr grosse Bedeutung: Durch ungenügendes Rühren kann die Produktezusammensetzung und die Ausbeute verschlechtert werden oder es können sich sogar Explosionen ereignen.

Beim Pumpen erhält die Flüssigkeit oder das Gas vor allem eine gerichtete lineare Bewegung, was meist zum Transport des Mediums von einem Gefäss in ein anderes Gefäss ausgenützt wird. In einigen Fällen, so zum Beispiel beim Schlaufenreaktor in der chemischen Technik, werden Pumpen auch eingesetzt, um die beim Rühren erwähnten Effekte zu erreichen, in dem das Medium vom Ausgang der Pumpe wieder zum Eingang zurückgeführt wird.

Schon lange ist deshalb ein universelles Gerät gesucht, welches das zu behandelnde Medium in universelle Bewegung versetzen kann, so, dass mittels geeignet geformter Rotoren verschiedene Funktionen ausgeführt werden können wie Rühren und Pumpen, bzw. weitere Funktionen wie z. B. Begasen des Mediums. Weiter ist es wichtig, diese Bewegung des Mediums in verschiedenen Gefässformen bzw. an beliebigen Stellen einer chemischen Apparatur einsetzen zu können, dass heisst also eine universelle Anwendbarkeit zu erreichen.

Rührer, bei denen ein permanentmagnetischer Rührkörper von einem drehenden Magnetfeld angetrieben wird, sind vor allem in chemischen Laboratorien, wo nur kleine Flüssigkeitsmengen gerührt werden müssen, weit verbreitet. Bei den bisher üblichen Rührern dieser Art wird das drehende Magnetfeld durch Rotation eines auf der Achse eines Elektromotors zentriert befestigten Permanentmagneten erzeugt.

Bei diesen herkömmlichen Antriebsgeräten wirkt sich das Vorhandensein von mechanisch bewegten Teilen vor allem im Dauerbetrieb, wo nicht eine ständige Überwachung stattfinden kann, nachteilig auf die Betriebssicherheit aus. Diese Geräte sind im allgemeinen aus konstruktiven Gründen voluminös und schwer, was für den Einsatz bei empfindlichen und komplizierten Glasapparaturen und für die Anwendung bei engen Platzverhältnissen, wie sie etwa in optischen Messgeräten vorkommen, nachteilig ist. Die Regelung der Drehzahl des antreibenden Motors ist aufwendig, wie auch die Konstruktion eines wasserdichten und korrosionsfesten Gerätes zum Einsatz in thermostatierten Bädern. Zudem ist die Anwendung der herkömmlichen Geräte zum Rühren in Gefässen mit einem zentralen unteren Auslass höchstens durch exzentrische Anordnung möglich, was die Rührkraft stark herabsetzt.

Es sind verschiedene Vorschläge bekannt geworden (z. B. in Patentschrift CH-501 429), um einige dieser Nachteile dadurch zu eliminieren, dass das drehende Magnetfeld durch feststehende Elektromagnete erzeugt wird.

Bei einigen dieser vorgeschlagenen Konstruktionen neigt aber der Rührkörper zu einem ungleichmässigen Lauf und zum Springen, selbst dann, wenn die Spulen nicht mit Impulsförmigem Wechselstrom, sondern mit sinusförmigem Wechselstrom gespiesen werden. Diese Erscheinungen setzen die maximal erreichbare Drehzahl und die Drehkraft herab, sie sind besonders bei wechselnden Lastverhältnissen, wie sie bei Ablauf von chemischen Reaktionen im Rührgut vorkommen können, für die Betriebssicherheit sehr nachteilig.

Eine weitere bekanntgewordene Konstruktion (Patentschrift CH-A-671 360) versucht den unruhigen Lauf dadurch zu verhindern, dass auf der gedachten Drehachse des Rührkörpers und in dessen Nähe eine feststehende Platte aus weichmagnetischem Material, wie z. B. Mu-Metall, angebracht wird. Bei diesem Vorschlag werden aber wünschbare Eigenschaften auf Kosten der Wirksamkeit erzielt, da ja die weichmagnetische Platte den Permanentmagneten des Rührkörpers abschirmt. Zudem muss der Abstand zwischen der weichmagnetischen Platte und dem Rührkörper klein gehalten werden, um eine deutliche Wirkung zu erzielen und die Konstruktion eignet sich nicht zum Rühren in einem Gefäss mit einem zentralen unteren Auslass.

Aus der Patentschrift DE-C-316 499 ist ein Verfahren zur kreisförmigen Bewegung von Flüssigkeiten bekannt geworden. Mittels eines magnetischen Drehfeldes werden in der elektrisch leitenden Flüssigkeit Wirbelströme induziert, die mit dem induzierenden magnetischen Drehfeld in Wechselwirkung treten und dadurch ein kreisförmiges Umrühren der Flüssigkeit ergeben. Das Verfahren hat den Nachteil, dass der Rührwirkungsgrad nur bei gleichzeitiger Anwendung sehr hoher magnetischer Feldstärken, hoher Drehfrequenzen des Drehmagnetfeldes und beim Vorhandensein einer hohen elektrischen Leitfähigkeit der Flüssigkeit von nutzbringender Höhe ist. Bei den üblichen Dimensionen eines Rührgefässes ist die Erreichung der nötigen Feldstärken mit grossen Verlusten verbunden. Die Anwendung beschränkt sich daher praktisch auf Metallbäder. Um das Verfahren auch im Falle von Flüssigkeiten mit kleiner elektrischer Leitfähigkeit anzuwenden, wurde vorgeschlagen, der Flüssigkeit elektrisch leitende Teilchen beizugeben. Auch dieser vorschlag behebt den Nachteil eines niederen Wirkungsgrades nicht. Zusätzlich besteht noch die Schwierigkeit der Abtrennung der Vielzahl beigefügter Teilchen. Zur Erzeugung des Drehmagnetfeldes wird eine Vorrichtung nach der Art eines Ständers eines Induktionsmotor angegeben. Die Vorrichtung wird mit Drehstrom erregt.

Die Offenlegungsschrift DE-A-3 320 377 erwähnt eine mit "Magnetfeldrührer" bezeichnete Vorrichtung zum Rühren von Flüssigkeiten, bei welcher "das üblicherweise durch Motor und Dauermagnet erzeugte Drehmoment durch ein gesteuertes Magnetfeld (bewirkt wird), desses Steuerung von einem in einen Steuerteil und Leistungsteil getrennten elektronischen Aufbau erzeugt wird." Das Magnetfeld wird mittels "Spulen in üblicher Weise" erzeugt, wodurch auch die mit der Anwendung der bisher üblichen Spulenanordnungen verbundenen Nachteile wie diskrete ferromagnetische Pole und damit verbundene ruckartige Bewegungen vorhanden sind. Dieser Vorschlag unterscheidet sich daher von älteren Vorschlägen nur dadurch, dass der eigentliche Elektronik-Teil in einen "Steuerteil" und einen "Leistungsteil" aufgetrennt wird. Dass beim Entwurf einer elektronischen Schaltung nötigenfalls ein spezieller Teil der Schaltung zur Vergrösserung der Ausgangsleistung vorgesehen und allenfalls getrennt angeordnet wird, ist für den Fachmann eine altbekannte Vorgehensweise. Der Nutzen dieser formalen Aufteilung ist bei den für Laborrührwerke benötigten Leistungen nicht ersichtlich.

Die Wirksamkeit der bisherigen Konstruktionen leidet oft auch darunter, dass die Elektromagnete nahe beieinander angeordnete Schenkel, Kerne oder Polschuhe aufweisen und dadurch ein wesentlicher Teil der magnetischen Feldlinien nicht zum gewünschten Wirkungsraum gelangt.

Die bisherigen Konstruktionen leiden also unter beschränkter Anwendbarkeit, unter schlechtem bzw. unregelmässigem Lauf oder unter hohen magnetischen Verlusten, sie erfordern oft einen voluminösen, aufwendigen und kostspieligen Aufbau.

Aufgabe der vorliegenden Erfindung ist es daher, diese bisherigen Nachteile zu überwinden und ein universelles Gerät zum Rühren und generellen Bewegen eines Mediums zu schaffen, welches universell anwendbar ist, kompakt und kostengünstig hergestellt werden kann und einen hohen magnetischen Wirkungsgrad aufweist.

Diese Aufgabe ist erfindungsgemäss dadurch gelöst, dass ein Gerät zum Rühren oder Pumpen eines Mediums mit einer Speiseeinrichtung, einer elektromagnetischen Antriebsvorrichtung und einem im Medium befindlichen, frei drehbarem magnetischen Rotor, der beim Drehen eine rührende oder pumpende Wirkung ausübt, vorgesehen ist, wobei die Speiseeinrichtung phasenverschobene Wechselströme liefert und damit die elektromagnetische Antriebsvorrichtung erregt, welche einen ringförmigen Kern aus ferromagnetischem Material aufweist, der mit mindestens zwei feststehenden Magnetspulensegmenten in der Art eines Ringkerns bewickelt ist, wodurch die elektromagnetische Antriebsvorrichtung ein Drehmagnetfeld erzeugt, welches den Rotor in Drehung versetzt.

Im folgenden wird die Erfindung anhand der Zeichnungen beispielsweise erläutert. Dabei zeigen:
Figuren 1 und 2 das Prinzip einer ersten und einer zweiten Ausführungsform der Erfindung.
Figur 3 den Querschnitt eines gewickelten Kerns zusammen mit einem Gefäss mit unterem Auslass,
Figur 4 eine dritte Ausführungsform einer elektromagnetischen Antriebsvorrichtung, welche sich öffnen lässt,
Figur 5 den Längsschnitt einer weiteren Ausführungsform als Pumpe,
Figur 6 eine Variante der Lagerhalterung der Ausführungsform von Figur 5.

Das Ausführungsbeispiel in Figur 1 zeigt eine Speiseeinrichtung 1, welche drei je 120⁰ zueinander phasenverschobene Wechselströme 7, 7', 7" liefert und welche über eine Zuleitung 9 auf drei Magnetspulensegmente 5, 5', 5" der elektromagnetischen Antriebsvorrichtung geführt werden. Ein ringförmiger Kern 4 aus weichmagnetischem Material ist in der Art eines Ringkerns mit diesen Magnetspulensegmenten bewickelt. Durch Erregung der Spulensegmente mittels der phasenverschobenen Wechselströme entsteht in der Umgebung der Achse des ringförmigen Kerns ein drehendes Magnetfeld, welches einen frei drehbaren magnetischen Rotor 3, hier in Form eines permanentmagnetischen Rührkörpers, in Drehung versetzt. Weichmagnetische Ringkerne sind handelsübliche Produkte und werden mit einer anderen Beschaltung der Wicklung oder der Wicklungen in streufeldarmen Drosseln, Übertragern und Transformatoren verwendet.

Figur 2 zeigt schematisch eine besonders einfache und wirkungsvolle Ausführungsform mit vier Magnetspulensegmenten 6, 6', 6", 6"', welche aber mit nur zwei um zirka 90° phasenverschobenen Wechselströmen 8, 8' angesteuert werden. Der ringförmige Kern hat, wie auch bei der ersten Ausführungsform von Figur 1, keine diskreten ferromagnetischen Pole. Die vier Wicklungen sind möglichst symmetrisch auf dem Kern 4 angeordnet und das Kernmaterial hat weichmagnetische Eigenschaften und möglichst feldstärkenunabhängige Permeabilität. Es ergibt sich dann bei Ansteuerung mit sinusförmigen, um 90° phasenverschobenen Wechselströmen ein sehr gleichmässiges Drehmagnetfeld. Da der in der Nähe der Achse des ringförmigen Kerns befindliche Rührkörper bzw. Rotor 3 nicht an diskreten ferromagnetischen Polen hängenbleiben kann, wird er in eine gleichmässige Drehung versetzt. Diese Gleichmässigkeit der Drehung ist für eine gute Übertragung der Rührkraft und für eine hohe maximale Drehzahl sehr wesentlich.

Figur 3 zeigt einen Querschnitt durch den bewickelten Kern dieser zweiten Ausführungsform. Der Rührkörper bzw. Rotor 3 befindet sich mit der zu rührenden Flüssigkeit bzw. Medium 12 in einem Gefäss 11. Dieses Gefäss kann auch mit einem zentralen unteren Auslass 13 ausgerüstet sein, der z. B. mit einem Hahn 15 verschlossen ist. Solche Gefässe werden in chemischen Laboratorien vielfach gebraucht. Die Speiseeinrichtung 1, welche die Wechselströme liefert, ist mit einem mehradrigen Kabel als Zuleitung 9 mit der Bewicklung des Kerns verbunden. Die Wicklungen der Magnetspulensegmente 6, 6', 6", 6"' und der Kern 4 sind mit geeigneten Kunststoffmassen, wie z.B. Epoxidharz, imprägniert und beschichtet 10. Dadurch wird dieser Teil des Gerätes z. B. auch zur Anwendung in einem Wasserbad geeignet. Je nach Medium und Anwendung können verschiedene geeignete Beschichtungen, Schutzschichten oder Umhüllungen angebracht werden zum Schutze gegen Korrosion oder Funktionsbeeinträchtigungen.

Figur 4 zeigt eine weitere Ausführungsform, wobei die elektromagnetische Antriebsvorrichtung 2 aus zwei Teilen 19 und 19' besteht, welche sich um ein an einer Halterung 18 befindliches Gelenk 16 öffnen lassen. Durch die Möglichkeit des Öffnens der Antriebsvorrichtung wird die Installation in vielen Fällen erleichtert. In Figur 4 ist der Ring in der zum Gebrauch geschlossenen Form gezeigt, die beiden Ringteile werden durch eine Schliessvorrichtung 17 zusammengehalten, welche beispielsweise aus zwei Haftmagneten oder aus einem Riegel bestehen kann. Der Kern und die Bewicklung sind auch hier korrosionsfest imprägniert und beschichtet und durch die Zuleitung 9 mit der Speiseeinrichtung 1 verbunden.

Figur 5 zeigt den Längsschnitt einer weiteren, als Pumpe dienenden Ausführungsform der Erfindung. Hier umgibt der bewickelte und beschichtete Kern 4 ein Rohr 23, welches das Medium in der durch den Pfeil A angegebenen Richtung führt. Ein speziell geformter magnetischer Rotor 3' im Innern des Rohres entfaltet dabei durch die Wirkung von Flügeln beim Drehen eine pumpende Wirkung. Zwei Lagerelemente 20 des Rotors werden dabei von den Lagerhalterungen 21 aufgenommen. Letztere sind durch elastische Einspannelemente 22 im Innern des Rohres fixiert.

Die Erfindung kann auch zur Erhöhung der Stoffaustauschgeschwindigkeit beim Begasen von Flüssigkeiten oder beim Extrahieren nutzbringend angewendet werden. Dabei wird der magnetische Rotor 3' als geeigneter Begasungs- oder Extraktionskörper ausgebildet, vorzugsweise mit senkrechter Achse, durch ein erfindungsgemäss erzeugtes Drehmagnetfeld angetrieben. Der Rotor kann dabei beispielsweise durch ein oder zwei der in den Figuren 5 oder 6 gezeigten Lagerhalterungen 21 gestützt werden.

Die zwei um 90° phasenverschobenen Wechselspannungen der Speiseeinrichtung zur Ansteuerung eines ringförmigen Kerns mit vier Wicklungen können beispielsweise mit einem handelsüblichen integrierten Funktionsgenerator, zusammen mit anderen elektronischen Bauelementen, synthetisiert werden. Der Sinus-Ausgang ist die eine Phase. Mit vier Analog-Rechenschaltungen und einem vierfach AnalogMultiplexer wird aus dem Signal des Dreieck-Ausgangs eine um 90° phasenverschobene Dreieckspannung erzeugt. Ein geeigneter Dreieck-Sinus-Wandler liefert daraus die zweite Phase. Die Wechselspannungen können auch digital erzeugt und mit einem DA-Wandler in ein analoges Signal umgewandelt werden.

Oft ist es nötig, beim Starten die Drehzahl an der Speiseeinrichtung langsam auf den gewünschten Wert zu steigern, damit der Rotor nicht aus dem Takt fällt. Bei einer fünften Ausführungsform der Erfindung wird dieser Startvorgang durch die Schalterbetätigung automatisch ausgeführt. Die entsprechende elektrische Schaltung wird besonders einfach, wenn ein spannungsgesteuerter Oszillator als frequenzgebendes Element verwendet wird. Die mittlere Anstiegsgeschwindigkeit der Frequenz kann als Parameter, beispielsweise an einem variablen Widerstand, über den ein Kondensator aufgeladen wird, gewählt werden. Bei digitaler Erzeugung der Wechselspannung lässt sich die Startautomatik softwaremässig verwirklichen durch ein Speiseprogramm für den Ablauf der Speiseströme und damit der Bewegung des Rotors. Manchmal wird beim Rühren die Umkehr der Rührrichtung nach einer gewissen Zeit oder auch nur ein Rütteln des Rührkörpers gewünscht. Auch diese Ausführungsformen lassen sich unschwer verwirklichen.

Als weitere vorteilhafte Ausführungsform kann die Antriebsvorrichtung 2 zusätzlich mit einer Heiz- oder Kühleinrichtung kombiniert werden. In Figur 3 ist der bewickelte ringförmige Kern in eine Heizkalotte 14 eingebaut, eine vor allem zum Destillieren und Durchführen von chemischen Reaktionen in Rundkolben geeignete Version.

Der anspruchsgemässe Umfang der Erfindung ist nicht auf die hier beschriebenen Beispiele begrenzt. So können beispielsweise praktisch nützliche Geräte auch mit anderen als den beschriebenen Phasenverschiebungen, Kurvenformen oder Anordnungen der Spulen auf dem ringförmigen Kern gebaut werden. Die Spulensegmente in den Figuren 1 und 2 sind symbolische Darstellungen und machen keine Angaben über die Anzahl der Windungen pro Spulensegment. Die Windungszahlen der Magnetspulen ergeben sich aus der benötigten magnetischen Durchflutung und der Stromstärkeamplitude der Speiseeinrichtung. Der ringförmige ferromagnetische Kern kann aus massivem, oder zur Verminderung von Wirbelströmen, unterteiltem Material gefertigt sein. Die Segmentierung des Kerns kann zur kostengünstigen Herstellung der elektromagnetischen Antriebsvorrichtung beitragen.

Es gab schon früher einen Vorschlag (Patentschrift CH-A-612 855 für eine Anordnung von feststehenden Magnetspulen, welche es gestatten würde, z. B. in einem Gefäss mit einem zentralen unteren Auslass zu rühren. Dabei wurden einzelne Spulen mit ihren Kernen im Inneren eines Ringes radial angeordnet. Der Ring diente bei diesem Vorschlag nur als magnetiches Joch und nicht als Spulenkern. Die wesentliche Verbesserung durch die vorliegende Erfindung ist die Verwendung eines ringförmigen Kerns, womit auf diskrete ferromagnetische Pole verzichtet werden kann. Obschon diskrete ferromagnetische Pole im allgemeinen schädlich und daher nicht wünschenswert sind, schliesst die vorliegende Erfindung die zusätzliche Anwendung solcher Pole in einem speziellen Bedarsfall nicht aus.

## Patentansprüche

1. Gerät zum Rühren oder Pumpen eines Mediums mit einer Speiseeinrichtung (1), einer elektromagnetischen Antriebsvorrichtung (2) und einem ganz oder teilweise im Medium befindlichen, frei drehbaren magnetischen Rotor (3), der beim Drehen eine rührende oder pumpende Wirkung ausübt, dadurch gekennzeichnet, dass die Speiseeinrichtung (1) phasenverschobene Wechselströme liefert und damit die elektromagnetische Antriebsvorrichtung (2) erregt, welche einen ringförmigen Kern (4) aus ferromagnetischem Material aufweist, der mit mindestens zwei feststehenden Magnetspulensegmenten (5, 5', 5") in der Art eines Ringkerns bewickelt ist, wodurch die elektromagnetische Antriebsvorrichtung ein Drehmagnetfeld erzeugt, welches den Rotor (3) in Drehung versetzt.

2. Gerät zum Rühren oder Pumpen nach Anspruch 1, dadurch gekennzeichnet, dass der ringförmige Kern (4) keine diskrete ferromagnetischen Pole aufweist.

3. Gerät zum Rühren oder Pumpen nach Anspruch 1, dadurch gekennzeichnet, dass die Speiseeinrichtung (1) mindestens zwei phasenverschobene Wechselströme liefert.

4. Gerät zum Rühren oder Pumpen nach Anspruch 1, dadurch gekennzeichnet, dass die elektromagnetische Antriebsvorrichtung (2) vier Spulensegmente (6, 6', 6", 6"') in im wesentlichen symmetrischer Anordnung aufweist, welche paarweise zusammengeschaltet sind, und dass sie von zwei phasenverschobenen Wechselströme (8, 8') angesteuert werden.

5. Gerät zum Rühren oder Pumpen nach Anspruch 1, dadurch gekennzeichnet, dass die elektromagnetische Antriebsvorrichtung (2) aus mindestens zwei bezüglich einander trenn- oder schwenkbar miteinander verbundenen Teilen (19 und 19') besteht, wobei jeder Teil nur ganze Magnetspulensegmente enthält.

6. Gerät zum Rühren oder Pumpen nach Anspruch 1, dadurch gekennzeichnet, dass die elektromagnetische Antriebsvorrichtung (2) durch eine Beschichtung oder Umhüllung geschützt ist, und dass die elektromagnetische Antriebsvorrichtung (2) auch im Medium selber eingesetzt werden kann.

7. Gerät zum Rühren oder Pumpen nach Anspruch 1, dadurch gekennzeichnet, dass die Speiseeinrichtung (1) eine programmierte Speisefolge abgibt, welche Veränderungen der Frequenz, der Amplitude oder des Drehsinns ermöglicht, wobei die Parameter des Programms wählbar sind.

8. Gerät zum Rühren oder Pumpen nach Anspruch 1, dadurch gekennzeichnet, dass auf mindestens einer Seite des Rotors (3') ein Lager (20, 21) angebracht ist, welches von elastischen Elementen (22) im Innern eines Gefässes oder Rohres (23) fixiert ist.

9. Gerät zum Rühren oder Pumpen nach Anspruch 1, dadurch gekennzeichnet, dass die elektromagnetische Antriebsvorrichtung (2) zusätzlich mit einer Heiz- oder Kühleinrichtung (14) versehen ist.

## Claims

1. Apparatus for stirring or pumping a medium with a supply means (1), an electromagnetic drive means (2) and a freely rotatable magnetic rotor (3) wholly or partly located in the medium and which exerts a stirring or pumping action during rotation, characterized in that the supply means (1) supplies phase shifted alternating currents and consequently energizes the electromagnetic drive means (2), which has an annular core (4) made from a ferromagnetic material, which is wound with at least two fixed magnet coil segments (5, 5',5") in the manner of a ring core, so that the electromagnetic drive means produces a rotary magnetic field, which rotates the rotor (3).

2. Apparatus for a stirring or pumping according to claim 1, characterized in that the annular core (4) has no discrete ferromagnetic poles.

3. Apparatus for stirring or pumping according to claim 1, characterized in that the supply means (1) supplies at least two phase shifted alternating currents.

4. Apparatus for stirring or pumping according to claim 1, characterized in that the electromagnetic drive means (2) has four coil segments (6, 6', 6", 6"') in a substantially symmetrical arrangement and which are interconnected pairwise and that they are energized by two phase shifted alternating currents (8, 8').

5. Apparatus for stirring or pumping according to claim 1, characterized in that the electromagnetic drive means (2) comprises at least two parts (19, 19'), which are interconnected in a separable or pivotable manner and each part only contains entire magnet coil segments.

6. Apparatus for stirring or pumping according to claim 1, characterized in that the electromagnetic drive means (2) is protected by a coating or covering and that the electromagnetic drive means (2) can be inserted in the medium.

7. Apparatus for stirring or pumping according to claim 1, characterized in that the supply means (1) supplies a programmed supply sequence, which permits modifications to the frequency, amplitude or rotation direction, the program parameters being selectable.

8. Apparatus for stirring or pumping according to claim 1, characterized in that a bearing (20, 21) is fitted to at least one side of the rotor (3') and is fixed by elastic elements (22) in the interior of a vessel or tube (23).

9. Apparatus for stirring or pumping according to claim 1, characterized in that the electromagnetic drive means (2) is additionally provided with a heating or cooling device (14).

## Revendications

1. Dispositif pour l'agitation ou le pompage d'un milieu, comprenant un dispositif d'alimentation (1), un dispositif d'entraînement électromagnétique (2) et un rotor magnétique (3) qui se trouve entièrement ou partiellemant dans le milieu, qui peut tourner librement et qui exerce lors de sa rotation un effet d'agitation ou de pompage, caractérisé par le fait que le dispositif d'alimentation (1) fournit des courants alternatifs décalés en phase et excite ainsi le dispositif d'entraînement (2) qui comporte un noyau annulaire (4) en matériau ferromagnétique sur lequel sont enroulés au moins deux segments de bobine électromagnétique fixes (5, 5', 5") à la manière d'un noyau annulaire, grâce à quoi le dispositif d'entraînement électromagnétique engendre un champ magnétique tournant qui fait tourner le rotor (3).

2. Dispositif d'agitation ou de pompage selon la revendication 1, caractérisé par le fait que le noyau annulaire (4) ne comporte pas de pôles ferromagnétiques discrets.

3. Dispositif d'agitation ou de pompage selon la revendication 1, caractérisé par le fait le dispositif d'alimentation (1) fournit au moins deux courants alternatifs décalés en phase.

4. Dispositif d'agitation ou de pompage selon la revencation 1, caractérisé par le fait que le dispositif d'entraînement électromagnétique (2) comporte quatre segments de bobine (6, 6', 6", 6"') disposés symétriquement, pour l'essentiel, et connectés par paires, et par le fait que ceux-ci sont commandés par deux courants alternatifs (8, 8') décalés en phase.

5. Dispositif d'agitation ou de pompage selon la revendication 1, caractérisé par le fait que le dispositif d'entraînement électromagnétique (2) se compose d'au moins deux parties (19 et 19') reliées entre elles en pouvant être séparées l'une de l'autre ou en pouvant pivoter l'une par rapport à l'autre, chaque partie ne contenant que des segments entiers de bobine électromagnétique.

6. Dispositif d'agitation ou de pompage selon la revendication 1, caractérisé par le fait que le dispositif d'entraînement électromagnétique (2) est protégé par un revêtement ou une enveloppe, et par le fait que le dispositif d'entraînement électromagnétique (2) peut aussi être introduit lui-même dans le milieu.

7. Dispositif d'agitation ou de pompage selon la revendication 1, caractérise par le fait que le dispositif d'alimentation (1) fournit une séquence d'alimentation programmée qui permet des modifications de la fréquence, de l'amplitude ou du sens de rotation, les paramètres du programme pouvant être choisis.

8. Dispositif d'agitation ou de pompage selon la revendication 1, caractérisé par le fait que, sur un côté au moins du rotor (3'), est monté un palier (20, 21) qui est fixé par des éléments élastiques (22) à l'intérieur d'un récipient ou d'un tube (23).

9. Dispositif d'agitation ou de pompage selon la revendication 1, caractérisé par le fait que le dispositif d'entraînement électromagnétique (2) est muni en outre d'un dispositif de chauffage ou de refroidissement (14).
